# EUROPÄISCHE PATENTSCHRIFT

(11) **EP 3 023 085 B1**
(45) Veröffentlichungstag und Bekanntmachung des Hinweises auf die Patenterteilung: **14.03.2018**
(21) Anmeldenummer: 15194899.9
(22) Anmeldetag: 17.11.2015
(51) Int. Cl.: A61G 17/02, A61G 17/04

(54) **SARG**
COFFIN
CERCUEIL

(30) Priorität: 19.11.2014 AT 508402014
(43) Veröffentlichungstag der Anmeldung: 25.05.2016
(73) Patentinhaber: Diki Entwicklungs- und Handels GmbH, 1160 Wien (AT)
(72) Erfinder: Kirschenhofer, Dietmar, 1160 Wien (AT)
(74) Vertreter: Müllner, Martin

(56) Entgegenhaltungen:
- US-A- 4 337 556
- US-A1- 2010 218 351

## Beschreibung

### Technisches Gebiet

Die Erfindung betrifft einen Sarg zur mehrfachen Verwendung umfassend einen Außensarg bestehend aus einer Bodenplatte, Seitenwänden sowie einer Abdeckung, wobei eine der Seitenwände und/oder die Abdeckung als schwenkbare Klappe ausgebildet ist/sind, und einen Innensarg, welcher in den Außensarg einsetzbar ist.

### Stand der Technik

Ein derartiger Sarg wird beispielsweise in der GB 2334946 A oder in der US 2010/0218351 A1 beschrieben. Die Vorteile eines derartigen Mehrzwecksargs liegen darin, dass gerade für Feuerbestattungen der zu verbrennende Innensarg aus einem kostengünstigeren Material, beispielsweise aus Wellpappe oder Karton, gefertigt werden kann, was Ressourcen und Kosten einspart. Gleichzeitig bietet der Außensarg aus hochwertigen Materialien eine entsprechend würdige Transportmöglichkeit des Leichnams während der Trauerfeierlichkeiten.

In der heutigen multikulturellen Gesellschaft sowie aufgrund des zunehmenden Wunsches nach Individualität reicht jedoch für ein Bestattungsunternehmen ein einheitlicher Außensarg nicht aus, weshalb die bekannten Systeme in der Praxis kaum eingesetzt werden. Der jeweilige Bestatter müsste eine Vielzahl unterschiedlicher Sargmodelle vorrätig halten, welche beispielsweise mit unterschiedlichen religiösen Symbolen oder verschiedenen anderen Designs versehen sind, um den bestehenden Anforderungen gerecht zu werden. In der Praxis würde dies für den Bestatter jedoch einen zu hohen Aufwand betreffend die Lagerhaltung der Außensärge bedeuten, weshalb aus wirtschaftlicher Sicht weiterhin Einwegsärge verwendet werden. Ein weiterer Sarg ist aus US4337556 bekannt.

### Kurzbeschreibung der Erfindung

Aufgabe der vorliegenden Erfindung ist es somit, einen Sarg zur mehrfachen Verwendung zu schaffen, welcher die oben genannten Nachteile beseitigt und ein System schafft, welches für den Bestatter aus wirtschaftlicher Sicht realisierbar ist, und welches eine beliebige Anzahl von unterschiedlichen optischen Aufmachungen zulässt ohne die Lagermöglichkeiten des Bestatters über die Maßen zu strapazieren.

Diese Aufgabe wird erfindungsgemäß dadurch gelöst, dass eine Dekorschale vorgesehen ist, welche die Kontur der Abdeckung des Außensargs folgend ausgebildet ist und direkt auf diese aufsetzbar und gegebenenfalls an dieser fixierbar ist. Die Dekorschale kann aus beliebigem Material gefertigt und an der jeweiligen Außenseite in unterschiedlichen Designs gestaltet sein. Mehrere einzelne Dekorschalen sind stapelfähig und brauchen daher nur sehr wenig Platz. Die Dekorschale kann sehr dünnwandig ausgebildet sein, da sie lediglich auf die Abdeckung des Außensargs aufgebracht wird, um dessen Erscheindungsbild den jeweiligen Wünschen anzupassen, aber selber keine Tragfähigkeit aufweisen muss. Bei einer geläufigen Abdeckung des Außensargs mit abgeschrägten Seitenkanten kann die Dekorschale, welche dieser Kontur folgend ausgebildet ist, einfach auf die Abdeckung aufgesetzt werden und zentriert sich somit über die abgeschrägten Seitenkanten selbst auf der Abdeckung. Eine zusätzliche Fixierung ist in diesem Fall nicht notwendig, kann aber auch durch sehr einfache Maßnahmen, wie beispielsweise Magnetverschlüsse, vorgesehen werden.

Gemäß einem weiteren Merkmal der Erfindung ist es vorgesehen, dass die Dekorschale aus Kunststoff besteht und mit einer Dekorschicht, beispielsweise mit einem Aufdruck oder einer Folie, versehen ist. Auf diese Weise kann die Schale sehr kostengünstig, dünnwandig und stabil hergestellt werden. Die Dekorschale ist weiters sehr leicht, wodurch das Gewicht des Sargs nicht wesentlich erhöht wird. Die Dekorschale kann auch einfach mit beliebigen Dekors und/oder religiösen Symbolen, etc. teilweise oder vollflächig bedruckt oder mit Zierfolien überzogen werden.

Es ist ein weiteres Merkmal der Erfindung, dass die Dekorschale transluzent ist. Dabei ist es ferner ein Merkmal der Erfindung, dass der Außensarg in der Abdeckung an der Außenseite Ausnehmungen in Form von Nuten oder Bohrungen aufweist, in welchen LED-Leuchtmittel angeordnet sind. LED-Leuchtmittel in Form einzelner Spots oder Leuchtstreifen können so am Außensarg angeordnet werden und die transluzente Dekorschale durchleuchten. Die Gestaltungsmöglichkeiten und Lichteffekte, welche so mit den einzelnen Dekorschalen erreicht werden können, vervielfältigen sich durch diese Maßnahme zusätzlich. Da LED-Leuchtmittel sehr energiesparend sind, kann die Versorgung durch eine autonome Stromquelle, die im Außensarg untergebracht ist, gewährleistet werden.

Ein weiteres Merkmal der Erfindung ist es, dass die schwenkbare Klappe des Außensargs durch eine der stirnseitigen Seitenwände, vorzugsweise durch die kopfseitige Seitenwand, gebildet ist. Es empfiehlt sich, eine Stirnseite zum Einschieben und Entfernen des Innensargs zu verwenden, da die nötigen Scharniere für die Klappe damit sehr klein und optisch unsichtbar am Außensarg ausgeführt werden können. Die Scharniere der Klappe können dabei oben, unten oder auch seitlich der Klappe angeordnet werden. Bei üblichen Aufbahrungshallen im mitteleuropäischen Raum befindet sich das Kopfende des Sargs im Allgemeinen auf der von den Anwesenden abgewandten Seite und ist einer Wand oder einem Altar zugewandt. Da diese Seite somit am wenigsten von den Anwesenden einzusehen ist, empfiehlt es sich, die Klappe bevorzugt an dieser Stirnseite vorzusehen.

Schließlich ist es ein Merkmal der vorliegenden Erfindung, dass in der Bodenplatte des Außensargs nach innen gerichtete Förderrollen oder Kugelrollen angeordnet sind, welche das Einschieben und Entfernen des Innensargs durch die Klappe erleichtern. Diese Maßnahme erhöht ebenfalls kaum das Gewicht des Außensargs, macht aber die Handhabung deutlich leichter, insbesondere wenn das Einschieben und Entfernen des Innensargs über eine der stirnseitigen Seitenwände erfolgt.

### Kurze Beschreibung der Zeichnungsfiguren

Die Erfindung wird nun näher anhand der beiliegenden Zeichnungen beschrieben, wobei
Fig. 1 eine perspektivische Ansicht eines erfindungsgemäßen Sargs mit abgehobener Dekorschale zeigt und
Fig. 2 eine perspektivische Ansicht des Außensargs mit ausgeschobenem Innensarg zeigt.

### Beschreibung der Ausführungsarten

Der erfindungsgemäße Sarg, wie er in der Fig. 1 dargestellt ist, weist einen Außensarg 1 auf, welcher zur Aufnahme eines Innensargs aus günstigem Material dient. Eine der Seitenwände 3 des Außensargs 1, im gezeigten Beispiel die kopfseitige Stirnwand, ist als Klappe 4 ausgebildet. Die Klappe ist über Scharniere 10 nach oben schwenkbar. Der Außensarg 1 weist ferner eine Abdeckung 7 auf, welche mit Nuten 8 und Bohrungen 9 versehen ist, in welchen LED-Leuchtmittel angeordnet sind. Die abnehmbare Dekorschale 6 weist die Kontur der Abdeckung 7 auf und kann einfach über diese gestülpt werden. Eine aus transluzentem Kunststoff gefertigte Dekorschale mit Aufdruck oder Zierfolie wird im montierten Zustand durch die LED-Leuchtmittel erleuchtet. Da die verschiedenen einsetzbaren Dekorschalen 6 alle die gleiche Kontur aufweisen, sind diese einfach stapelbar und können Platz sparend gelagert werden.

In Fig. 2 ist der Außensarg 1 mit offener Klappe 4 und ausgeschobenem Innensarg 5 dargestellt. In der Bodenplatte 2 des Außensargs 1 sind Förderrollen 11 angeordnet, welche das Einschieben und Entnehmen des Innensargs 5 erleichtern. Der erfindungsgemäße Sarg bietet damit eine einfache Handhabung, platzsparende Lagerung sowie Vielfalt in der Individualisierung des Sargs über die Dekorschalen 6. Durch die Verwendung kostengünstiger nachhaltiger Materialien für den Innensarg 5 werden ferner Ressourcen geschont und Kosten eingespart.

## Patentansprüche

1. Sarg zur mehrfachen Verwendung umfassend einen Außensarg (1) bestehend aus einer Bodenplatte (2), Seitenwänden (3) sowie einer Abdeckung (7), wobei eine der Seitenwände (3) und/oder die Abdeckung (7) als schwenkbare Klappe (4) ausgebildet ist/sind, und einen Innensarg (5), welcher in den Außensarg (1) einsetzbar ist, **dadurch gekennzeichnet, dass** eine Dekorschale (6) vorgesehen ist, welche der Kontur der Abdeckung (7) des Außensargs (1) folgend ausgebildet ist und direkt auf diese aufsetzbar und gegebenenfalls an dieser fixierbar ist.

2. Sarg nach Anspruch 1, **dadurch gekennzeichnet, dass** die Dekorschale (6) aus Kunststoff besteht und mit einer Dekorschicht, beispielsweise mit einem Aufdruck oder einer Folie, versehen ist.

3. Sarg nach Anspruch 1 oder 2, **dadurch gekennzeichnet, dass** die Dekorschale (6) transluzent ist.

4. Sarg nach Anspruch 3, **dadurch gekennzeichnet, dass** der Außensarg (1) in der Abdeckung (7) an der Außenseite Ausnehmungen in Form von Nuten (8) oder Bohrungen (9) aufweist, in welchen LED-Leuchtmittel angeordnet sind.

5. Sarg nach einem der Ansprüche 1 bis 4, **dadurch gekennzeichnet, dass** die schwenkbare Klappe (4) des Außensargs (1) durch eine der stirnseitigen Seitenwände, vorzugsweise durch die kopfseitige Seitenwand, gebildet ist.

6. Sarg nach einem der Ansprüche 1 bis 5, **dadurch gekennzeichnet, dass** in der Bodenplatte (2) des Außensargs (1) nach innen gerichtete Förderrollen (11) oder Kugelrollen angeordnet sind, welche das Einschieben und Entfernen des Innensargs (5) durch die Klappe (4) erleichtern.

## Claims

1. A coffin for repeated use comprising an outer coffin (1) consisting of a bottom panel (2), side walls (3) and a cover (7), one of the side walls (3) and/or the cover (7) being formed as a pivotable flap (4), and comprising an inner coffin (5), which can be inserted into the outer coffin (1), **characterized in that** a decorative shell (6) is provided, which is formed to follow the contour of the cover (7) of the outer coffin (1) and can be placed onto the cover and optionally fixed to the cover.

2. A coffin according to Claim 1, **characterized in that** the decorative shell (6) consists of a plastics material and is provided with a decorative layer, for example by an overprint or a film.

3. A coffin according to Claim 1 or 2, **characterized in that** the decorative shell (6) is translucent.

4. A coffin according to Claim 3, **characterized in that** the outer coffin (1) has recesses in the form of grooves (8) or holes (9) in the cover (7) on the outer side, in which LED-light sources are located.

5. A coffin according to any of Claims 1 to 4, **characterized in that** the pivotable flap (4) of the outer coffin (1) is formed by one of the end walls, preferably by the head-end end wall.

6. A coffin according to any of Claims 1 to 5, **characterized in that** inwardly directed feed rollers (11) or ball rollers are located in the bottom panel (2) of the outer coffin (1), which facilitate the insertion and removal of the inner coffin (5) through the flap (4).

## Revendications

1. Cercueil réutilisable, comprenant un cercueil extérieur (1) constitué d'une plaque de fond (2), de parois latérales (3) ainsi que d'un élément de couverture (7), l'une des parois latérales (3) et/ou l'élément de couverture (7) étant réalisé(e)(s) sous forme d'une trappe (4) pivotable, et un cercueil intérieur (5) qui peut être introduit dans le cercueil extérieur (1), **caractérisé en ce qu'**il comporte une coque décorative (6) réalisée de manière à ce qu'elle épouse le contour de l'élément de couverture (7) du cercueil extérieur (1) et peut être placée et éventuellement fixée directement sur ledit élément.

2. Cercueil selon la revendication 1, **caractérisé en ce que** la coque décorative (6) est réalisée en matière plastique et pourvue d'une couche décorative, par exemple d'un motif imprimé ou d'une feuille.

3. Cercueil selon les revendication 1 ou 2, **caractérisé en ce que** la coque décorative (6) est translucide.

4. Cercueil selon la revendication 3, **caractérisé en ce que** l'élément de couverture (7) du cercueil extérieur (1) présente, sur le côté extérieur, des creux sous forme de rainures (8) ou de trous (9) dans lesquelles/lesquels sont disposés des moyens d'éclairage à LED.

5. Cercueil selon l'une des revendications 1 à 4, **caractérisé en ce que** la trappe (4) pivotable du cercueil extérieur (1) est formée par l'une des parois latérales frontales, de préférence par la paroi latérale située du côté de la tête.

6. Cercueil selon l'une des revendications 1 à 5, **caractérisé en ce que** des rouleaux de transport (11) ou des billes de manutention, s'étendant vers l'intérieur, sont disposés dans la plaque de fond (2) du cercueil extérieur (1), pour faciliter l'introduction et l'enlèvement du cercueil intérieur (5) par la trappe (4).
